# EUROPÄISCHE PATENTSCHRIFT

(11) **EP 3 705 804 B1**
(45) Veröffentlichungstag und Bekanntmachung des Hinweises auf die Patenterteilung: **01.05.2024**
(21) Anmeldenummer: 19000118.0
(22) Anmeldetag: 07.03.2019
(51) Int. Cl.: F24H 1/18, F24H 1/20, F24H 9/00, F24H 9/12, B65D 8/00, B65D 6/32

(54) **HAUSTECHNIKGERÄT UND FLANSCHVERBINDUNG FÜR EIN SOLCHES HAUSTECHNIKGERÄT**
DOMESTIC APPLIANCE AND FLANGE JOINT FOR SUCH A DOMESTIC APPLIANCE
APPAREIL DOMESTIQUE ET RACCORD À BRIDE POUR UN TEL APPAREIL DOMESTIQUE

(43) Veröffentlichungstag der Anmeldung: 09.09.2020
(73) Patentinhaber: Stiebel Eltron GmbH & Co. KG, 37603 Holzminden (DE)
(72) Erfinder: LICHVARCIK, Marian, 05801 Poprad (CZ); NESTOROVIC, Peter, 05801 Poprad (CZ)

(56) Entgegenhaltungen:
- EP-A2- 0 179 049
- EP-A2- 3 315 872
- CN-A- 105 910 275
- DE-A1-102016 012 921

## Beschreibung

Die Erfindung bezieht sich auf eine Flanschverbindung für ein Haustechnikgerät, welches einen Speicherbehälter mit einer zu verschließenden Öffnung umfasst. Des Weiteren betrifft die Erfindung ein Haustechnikgerät, insbesondere einen Warmwasserspeicher, mit einem Speicherbehälter zum Aufnehmen eines Fluids und einer Flanschverbindung zum Verschließen einer Öffnung am Speicherbehälter.

Es sind Haustechnikgeräte bekannt, wie beispielsweise Warmwasserspeicher, auch bezeichnet als Warmwasser-Boiler, welche zum Erzeugen und Zwischenspeichern einer Warmwassermenge unter anderem in Haushalten eingesetzt werden. Die Warmwasserspeicher weisen einen Speicherbehälter mit einem begrenzten Speichervolumen auf. Mit Entnahme von Warmwasser aus dem Speicherbehälter des Haustechnikgerätes strömt selbsttätig Kaltwasser in den Speicherbehälter nach, das dann wieder erwärmt wird.

Häufig weist der Speicherbehälter des Haustechnikgerätes mehrere Öffnungen bzw.

Durchlässe für zum Beispiel einen Kaltwasserzulauf, zur Warmwasserentnahme, ein in den Speicherbehälter hineinreichendes Heizelement und gegebenenfalls für Leitungsabschnitte einer Mess- oder Steuereinrichtung auf.

Im Stand der Technik existieren bereits Systeme, wie beispielsweise von der hiesigen Anmelderin, die an einem Speicherbehälter insbesondere eine zentrale Öffnung im Bodenbereich des Speicherbehälters vorsehen. Über diese Öffnung werden alle notwendigen Bauteile und Anschlüsse in das Innere des Speicherbehälters eingeführt bzw. eingebracht. Zum Schließen dieser Öffnung ist eine Flanschverbindung vorgesehen, welche einen Heizflansch umfasst, an dem das Heizelement und darüber hinaus auch der Kaltwasserzulauf, bzw. die Warmwasserentnahme angeordnet sind. Der Heizflansch wird im Bereich der Öffnung des Speicherbehälters mit dem Speicherbehälter verschraubt, um den Speicherbehälter sicher zu verschließen. In Abhängigkeit von den an den Heizflansch gestellten Anforderungen kann der Heizflansch aus unterschiedlichen Materialien, wie beispielsweise Edelstahl oder Messing ausgebildet sein. Die Materialauswahl für die Ausgestaltung des Heizflansches erfolgt häufig auch unter Berücksichtigung des herzustellenden Modells des Haustechnikgerätes.

Insbesondere bei einem Haustechnikgerät, an dem der Speicherbehälter und der Heizflansch aus Metallen mit unterschiedlicher Korrosionsbeständigkeit ausgebildet werden, kann es zu einer verstärkten Korrosion an einem der Bauteile, aufgrund einer elektrochemischen Reaktion zwischen den verschiedenen Materialien, kommen. Um dem zu begegnen würden im Bereich der Befestigungsmittel zwischen Heizflansch und Speicherbehälter Isolierkörper eingesetzt, welche jedoch die Montage aufwendiger gestalten.

Aus EP 0 179 049 A2 oder EP 3 315 872 A2 sind Haustechnikgeräte mit einem Speicherbehälter und einem eine Öffnung am Speicherbehälter verschließenden Verschlusskörper bekannt.

Ausgehend vom Stand der Technik lag der Erfindung die Aufgabe zugrunde, ein Haustechnikgerät oder eine Flanschverbindung für ein solches Haustechnikgerät anzugeben, welche die obigen Nachteile vermeidet und sich zudem einfach montieren lässt.

Die Erfindung löst die ihr zugrundeliegende Aufgabe mit einer Flanschverbindung für ein solches Haustechnikgerät mit den Merkmalen nach Anspruch 1. Beansprucht wird auch ein Haustechnikgerät, insbesondere ein Warmwasserspeicher mit einer erfindungsgemäßen Flanschverbindung.

Mithilfe des separat zum Befestigungsflansch ausgebildeten Verschlusskörpers, der zumindest gegenüber dem Anschlussflansch am Speicherbehälter abgedichtet ist und mittels des Abstandshalters galvanisch vom Anschlussflansch oder Befestigungsflansch entkoppelt wird, erfolgt eine einfache und sichere galvanische Trennung, auch wenn Teile der Flanschverbindung am Speicherbehälter, insbesondere der Verschlusskörper, aus unterschiedlichen Materialien ausgebildet sind. Durch das vollständige Trennen des Verschlusskörpers, der bevorzugt aus Edelstahl oder aus Messing ausgebildet wird, ist somit die Kontaktkorrosion vermieden, wodurch die betriebssichere Langzeitfunktion des Haustechnikgerätes verbessert ist. Unter "reversibel koppelbar" ist eine beliebige oft herstellbare und wieder lösbare Befestigung zweier Bauteile, vorliegend des Befestigungsflansches am Anschlussflansch zu verstehen.

Gemäß der Erfindung ist ein Abstandhalter zwischen dem mit dem Speicherbehälter verbundenen Anschlussflansch und dem Verschlusskörper der Flanschverbindung vorgesehen. Zum weiteren Abdichten des Verschlusskörpers gegenüber dem Anschlussflansch am Speicherbehälter ist ein außenseitig aufgesetztes Abdichtelement angeordnet, das mittels des ebenfalls außen auf den Verschlusskörper einwirkenden Befestigungsflansches einerseits gegen den Anschlussflansch und andererseits gegen den Verschlusskörper gedrückt wird. Durch das Abdichtelement wird ebenfalls der direkte Kontakt zwischen Verschlusskörper und Befestigungsflansch vermieden. Gemäß einer bevorzugten Ausgestaltung der vorliegenden Erfindung ist der Verschlusskörper als Verschlussplatte ausgebildet, welche auf voneinander abgewandten Seiten jeweils eine Klemmfläche zum Fixieren und/oder Abdichten zwischen dem Anschlussflansch und dem Befestigungsflansch aufweist. Mittels der bevorzugt auf entgegengesetzten Seiten des Verschlusskörpers vorgesehenen Klemmflächen kann der Verschlusskörper sicher zwischen Anschlussflansch und Befestigungsflansch fixiert werden. Ähnlich wie ein aus dem Stand der Technik bekannter Heizflansch weist die Verschlussplatte einen Abdeckbereich mit mehreren Öffnungen, Durchlässe oder Anschlüsse für beispielsweise den Kaltwasserzulauf, zur Warmwasserentnahme, ein in den Speicherbehälter hineinragendes Heizelement, oder für mögliche Leitungen von Mess- und/oder Steuereinrichtungen auf. Bevorzugt weist der Verschlusskörper eine erste Klemmfläche als Aufnahme für das Abdichtelement und eine zweite Klemmfläche als Anlagefläche für den Abstandhalter auf, wobei vorzugsweise die erste Klemmfläche dem Anschlussflansch zugewandt und die zweite Klemmfläche dem Befestigungsflansch zugewandt sind. Das Vorsehen des Abdichtelements auf der dem Inneren des Speicherbehälters zugewandten Seite des Verschlusskörpers und des Abstandhalters auf der entgegengesetzten Außenseite ermöglicht eine kompakte Ausgestaltung der erfindungsgemäßen Flanschverbindung. Zudem ist einem direkten Kontakt des Verschlusskörpers mit dem Anschlussflansch und dem Befestigungsflansch entgegengewirkt.

Die Aufnahme für das Abdichtelement ist bevorzugt ferner dazu eingerichtet, das Abdichtelement an dem als Verschlussplatte ausgebildeten Verschlusskörper zu fixieren. Das Abdichtelement, das aus einem elastische Eigenschaften aufweisenden Material ausgebildet ist, wie beispielsweise einem Gummiwerkstoff, wird beim Aufsetzen auf die Aufnahme vorzugsweise gespreizt. Dadurch wird das Abdichtelement an der Verschlussplatte mittels der im Abdichtelement wirkenden Zugspannung kraftschlüssig gehalten.

Vorzugsweise ist die erste Klemmfläche bzw. Aufnahme für das Abdichtelement an zwei im Wesentlichen rechtwinklig zueinander verlaufenden Stützschenkeln des Verschlusskörpers angeordnet. Das Abdichtelement wird über die Anlageschenkel des Verschlusskörpers in bevorzugt zwei Hauptrichtungen gestützt. Unter Bezugnahme auf die Öffnungsachse der Öffnung am Speicherbehälter wird das Abdichtelement vorzugsweise durch den einen Stützschenkel radial nach innen abgestützt. Durch den zweiten, rechtwinklig dazu verlaufenden Stützschenkel wird das Abdichtelement, bezogen auf die Öffnungsachse, in Achsrichtung abgestützt. Darüber ist eine sichere Krafteinleitung vom Verschlusskörper auf das Abdichtelement und weiter auf die mit dem Abdichtelement korrespondierende Anlagefläche am Anschlussflansch der erfindungsgemäßen Flanschverbindung erreicht.

Gemäß einer bevorzugten Weiterbildung der erfindungsgemäßen Flanschverbindung weist das Abdichtelement einen Dichtring mit zumindest zwei im Wesentlichen keilförmig zueinander verlaufenden Dichtflächen auf, wobei vorzugsweise das Abdichtelement auf seinen Dichtflächen mindestens eine vorstehende Dichtklinge aufweist. Mit den keilförmig zueinander verlaufenden Dichtflächen ist eine hohe Abdichtwirkung zwischen den Dichtflächen des Abdichtelementes und den Aufnahme- bzw. Anlageflächen von Anschlussflansch und Verschlusskörper bewirkt. Der Anschlussflansch weist bevorzugt eine komplementär zu einer der Dichtflächen des Abdichtelementes ausgebildete, kegelförmige Anlagefläche auf. Mit dem reversibel lösbaren Befestigen des Befestigungsflansches gleitet bevorzugt die mit der kegelförmigen Anlagefläche am Anschlussflansch korrespondierende Dichtfläche des Abdichtelementes ein Stück weit ab und sorgt somit für eine hohe Flächenpressung und Abdichtwirkung im Dichtungsbereich.

Bevorzugt weist das Abdichtelement auf seiner dem Verschlusskörper zugewandten Dichtfläche zwei im Winkel zueinander verlaufende, mit der Aufnahme des Verschlusskörpers korrespondierende Flächenbereiche auf. Das Abdichtelement ist bevorzugt großflächig aufgenommen, sodass eine hohe Abdichtwirkung zwischen den miteinander in Anlage stehenden Flächen erreicht ist. Bevorzugt verlaufen die dem Verschlusskörper zugewandten Flächenbereiche der Dichtfläche des Abdichtelementes rechtwinklig zueinander. Beide Flächenbereiche sind jeweils ringförmig, und damit umlaufend, an dem als Dichtring ausgebildeten Abdichtelement vorgesehen.

Gemäß einer bevorzugten Weiterbildung ist der Abstandhalter ein Kunststoffring mit nichtleitenden Materialeigenschaften. Der auf der zweiten, außenseitigen Klemmfläche des Verschlusskörpers angeordnete Abstandhalter hat isolierende Eigenschaften, wodurch ein nichtleitender mechanischer Kontakt zwischen dem Befestigungsflansch und dem als Verschlussplatte ausgebildeten Verschlusskörper erzielt ist. Der Befestigungsflansch wirkt vorzugsweise über den Abstandhalter auf die außenseitige Klemmfläche des Verschlusskörpers. Bevorzugt ist die Klemmfläche an dem, bezogen auf die Öffnungsachse, sich in radialer Richtung erstreckenden Stützschenkel ausgebildet.

Vorzugsweise weist die dem Anschlussflansch zugewandte Dichtfläche mit den vorstehenden Dichtklingen einen stufenförmigen Absatz auf, vorzugsweise mindestens einen zweistufigen Absatz. Die mehreren Dichtklingen sind auf dem als Dichtring ausgebildeten Abdichtelement vorzugsweise konzentrisch angeordnet. Zwischen den abstehenden Dichtklingen ist insbesondere eine umlaufende Vertiefung vorhanden. Durch die stufenförmige Ausgestaltung der Dichtfläche ist eine mehrstufige Abdichtung des Abdichtelementes gegenüber der Anlagefläche am Anschlussflansch und der Aufnahme am Verschlusskörper erreicht. Durch die mehreren Stufen kann die Abdichtwirkung insgesamt verbessert werden. Zudem ist, durch die stufenförmige Ausgestaltung, die Flächenpressung zwischen den Dichtflächen des Abdichtelementes und der Anlagefläche am Anschlussflansch und der Aufnahme am Verschlusskörper gezielt auf bestimmte Berieche des Abdichtelementes konzentrieret. Insbesondere wird die Flächenpressung im Bereich der Dichtklingen erhöht. In einer bevorzugten Ausführungsform der Erfindung sind an der dem Anschlussflansch zugwandten Dichtfläche drei im Abstand zueinander angeordnete, konzentrisch verlaufende Dichtklingen vorgesehen.

Gemäß einer weiteren Ausgestaltung des erfindungsgemäßen Haustechnikgerätes sind der Anschlussflansch und der Befestigungsflansch dazu eingerichtet, mittels Befestigungsmitteln unmittelbar in Anlage aufeinander gezogen zu werden. Anstatt Isolierkörper zwischen dem Anschlussflansch und Befestigungsflansch vorsehen zu müssen, können diese durch das Verschieben der galvanischen Entkopplung innerhalb der erfindungsgemäßen Flanschverbindung direkt in Anlage miteinander gebracht werden. Damit ist bewirkt, dass zwischen Anschlussflansch und Befestigungsflansch eine wiederholt reproduzierbare Klemmkraft gleicher Größe auf die Klemmflächen von Abstandhalter, Verschlusskörper und Abdichtelement ausgeübt wird. Mit dem Aufeinanderziehen von Anschlussflansch und Befestigungsflansch ist zudem die Montage der Flanschverbindung weiter vereinfacht. Gemäß einer bevorzugten Weiterbildung der vorliegenden Erfindung weist der Anschlussflansch einen Rohrabschnitt zum Verbinden mit dem Speicherbehälter auf. Mithilfe des Rohrabschnittes, an dem sich ein Flanschteil bevorzugt in radialer Richtung erstreckt, ist eine vereinfachte Verbindung mit dem Öffnungsbereich des Speicherbehälters des Haustechnikgerätes ermöglicht. Vorzugsweise ist der Rohrabschnitt dazu eingerichtet, stoffschlüssig mit einem Öffnungsbereich am unteren Ende des Speicherbehälters verbunden, insbesondere mit diesem verschweißt zu werden. Zudem ist durch den Rohrabschnitt vermieden. Der Anschlussflansch weist vorzugsweise eine plane Anschlagfläche als Anlage für den Befestigungsflansch auf. Vorzugsweise sind der Anschlussflansch und der Rohrabschnitt einstückig ausgebildet. Unter einstückig ist vorliegend zu verstehen, dass Anschlussflansch und Rohrabschnitt aus einem einzigen Teil gefertigt sind und nicht nachträglich zu einem Teil miteinander verbunden werden.

Hinsichtlich der erfindungsgemäßen Vorteile und bevorzugten Ausführungsformen der erfindungsgemäßen Flanschverbindung, die dieselben wie die Vorteile und bevorzugten Ausführungsformen des erfindungsgemäßen Haustechnikgerätes sind, wird auf die vorstehend vorgenommenen Ausführungen verwiesen.

Die Erfindung wird im Folgenden anhand eines bevorzugten Ausführungsbeispiels unter Bezugnahme auf die beigefügten Figuren näher beschrieben. Hierbei zeigen:
- Fig. 1:: eine schematische Darstellung eines Warmwasserspeichers;
- Fig. 2:: eine perspektivische Darstellung einer Detailansicht eines erfindungsgemäßen Warmwasserspeichers im Schnitt;
- Fig. 3:: eine perspektivische Darstellung eines erfindungsgemäßen Verschlusskörpers mit zumindest einem daran angeordneten Heizelement;
- Fig. 4, Fig.5:: Detailansichten der erfindungsgemäßen Flanschverbindung;
- Fig. 6:: eine Ansicht des erfindungsgemäßen Abdichtelementes;
- Fig. 7:: eine perspektivische Ansicht des erfindungsgemäßen Anschlussflansches, und
- Fig. 8:: eine perspektivische Ansicht des erfindungsgemäßen Befestigungsflansches.

Fig. 1 zeigt eine schematische Darstellung eines als Warmwasserspeicher ausgebildeten Haustechnikgerätes 1 zum grundsätzlichen Verständnis der vorliegenden Erfindung. Das Haustechnikgerät 1 weist einen Speicherbehälter 2 zum Aufnehmen eines Fluids und ein den Speicherbehälter2 außenseitig umgebendes Gehäuse 4 auf. Zwischen dem Speicherbehälter und dem Gehäuse ist ein Hohlraum H vorgesehen, der mit einem Dämmmaterial 6 ausgefüllt ist. Im Bodenbereich 8 weist der Speicherbehälter 2 eine Öffnung 10 auf, über die mindestens ein Heizelement 12 (Fig. 3) in das Innere des Speicherbehälters 2 eingeführt werden kann. Die Öffnung 10 wird mittels einer erfindungsgemäßen Flanschverbindung 14 (Fig. 2) verschlossen.

In Fig. 2 ist der untere Bereich des erfindungsgemäßen Speicherbehälters 2 mit seiner darin angeordneten Flanschverbindung 14 gezeigt. Die Flanschverbindung 14 weist einen Anschlussflansch 16, einen Befestigungsflansch 18 und einen zwischen Anschlussflansch 16 und Befestigungsflansch 18 aufgenommenen Verschlusskörper 20 auf. Der Verschlusskörper 20 weist eine Verschlussplatte 22 auf, siehe Fig. 3, mittels der die vom Anschlussflansch 16 begrenzte Öffnung 10 am Boden des Speicherbehälters 2 vollständig abgedeckt wird. Die Verschlussplatte 22 ist in einem Abdeckbereich 24 mit Durchlässen und Anschlüssen 26, 26' und einen Klemmbereich 28 unterteilt.

Der Verschlusskörper 20 ist unabhängig vom Anschlussflansch 16 und Befestigungsflansch 18 ausgebildet und zwischen diesen klemmend gehalten, wobei kein unmittelbarer Kontakt besteht. Zum einen ist der Verschlusskörper 20 durch ein Abdichtelement 30 im Abstand zum Anschlussflansch 16 gehalten und mittels des Abdichtelementes 30 gegen eine Anlagefläche 32 am Anschlussflansch 16 abgedichtet. Gegenüber dem Befestigungsflansch 18 ist der Verschlusskörper 20 mittels eines Abstandhalters 34 beabstandet angeordnet. Der Abstandhalters 34 ist zum galvanischen Entkoppeln des Verschlusskörpers 20 gegenüber zumindest dem Befestigungsflansch 18 eingerichtet.

In Fig. 3 ist eine Detaildarstellung des Verschlusskörpers 20 mit seiner Verschlussplatte 22 gezeigt. Die Verschlussplatte 22 weist am Abdeckbereich 24 mehrere Durchlässe 26, 26' für die Kaltwasserzufuhr, bzw. Warmwasserentnahme oder Rohrabschnitte des Heizelementes 12 auf. Der Klemmbereich 28 mit seiner Klemmfläche 36 ist als umlaufender Absatz an der Peripherie der Verschlussplatte ausgebildet.

Der Klemmbereich 28 der Verschlusskörper 20 weist auf voneinander abgewandten Seiten etwa deckungsgleich angeordnete Klemmflächen 36,36` auf, mit denen der Verschlusskörper zwischen dem Anschlussflansch 16 und dem Befestigungsflansch 18 fixiert, bzw. abgedichtet wird. Die auf der Innenseite des Verschlusskörpers 20 vorgesehene Klemmfläche 36 ist als Aufnahme für das Abdichtelement 30 ausgebildet und übernimmt zudem eine Abdichtfunktion. Die außenseitige Klemmfläche 36` dient als Anlagefläche für den Abstandhalter 34.

Wie aus den Figuren 4 und 5 weiter ersichtlich, ist die erste Klemmfläche 36 als Aufnahme für das Abdichtelement 30 an zwei im Wesentlichen rechtwinklig zueinander verlaufenden Stützschenkeln 38, 38' des Verschlusskörpers ausgebildet. Das Abdichtelement 30, welches ein Dichtring aus einem elastischen Material ist, wird mittels der Aufnahme am Verschlusskörper 20 selbsthemmend aufgenommen. Das Abdichtelement 30 weist zwei mit den Stützschenkeln 38, 38` der Aufnahme am Verschlusskörper korrespondierend angeordnete Flächenbereiche auf. Die Flächenbereiche bilden zumindest teilweise eine erste dem Verschlusskörper 20 zugewandte Dichtfläche 40 aus. Das Abdichtelement 30 weist ferner eine zweite, dem Anschlussflansch 16 zugewandte Dichtfläche 40' auf. Die zweite Dichtfläche 40' korrespondiert mit einem Kegelabschnitt 42 als Anlagefläche 32 am Anschlussflansch 16. Die erste Dichtfläche 40 und die zweite Dichtfläche 40' verlaufen in einem Winkel zueinander. Das Abdichtelement weist in einer möglichen Ausführungsform einen keilförmigen Querschnitt auf.

Der Abstandhalter 34 ist ein Kunststoffring aus einem Material mit nichtleitenden Eigenschaften. Der Abstandhalter wird zwischen dem Verschlusskörper 20 und dem Befestigungsflansch 18 mithilfe jeweils der am Befestigungsflansch 18 und Verschlusskörper 20 abstehenden, kragenförmigen Halteelemente 44, 44' in Position gehalten. Insbesondere bewirken die Halteelemente 44, 44` eine Arretierung des Abstandhalters 34 in radialer Richtung bezogen auf eine nicht näher dargestellte Längsachse des Anschlussflansches.

In Fig. 6 ist eine Ausgestaltung des Abdichtelementes 30 gezeigt, welche die im Wesentlichen keilförmige Ausgestaltung der Dichtflächen 40, 40' verdeutlichet. An den Dichtflächen 40, 40' sind vorstehende Dichtklingen 46, 46' angeordnet, mithilfe denen jeweils eine stufenförmige Abdichtung gegen die damit in Kontakt gebrachten Anlageflächen 32 von Anschlussflansch 16 (Fig.7) und Verschlusskörper 20 bewirkt ist. In der hier beispielhaft gezeigten Ausgestaltung bilden die Dichtklingen 46, 46' jeweils einen mehrstufigen Absatz an den Dichtflächen 40, 40' aus.

In Fig. 7 ist der Anschlussflansch 16 im Detail gezeigt, welcher einen Rohrabschnitt 48 und ein dazu radial abstehendes Flanschteil 50 aufweist. Der Rohrabschnitt 48 und das Flanschteil 50 sind über einen Kegelabschnitt 42 miteinander verbunden. Das Flanschteil 50 weist mehrere Durchbrüche 52 mit Schraubgewinden auf, mittels denen die in den Figuren 4 und 5 gezeigten Befestigungsmittel 54 in Form von Schrauben zusammenwirken. Das Flanschteil 50 umfasst ferner eine Anschlagfläche 56, welche mit ein oder mehreren Anschlagflächen 56` des in Fig. 8 gezeigten Befestigungsflanschs 18 zusammenwirkt. Wie Fig. 4 verdeutlicht, wird der Befestigungsflansch 18 mittels der Befestigungsmittel 54 derart am Anschlussflansch 16 befestigt, dass die Anschlagflächen 56, 56` von Anschlussflansch 16 und Befestigungsflansch 18 unmittelbar aufeinander gezogen sind und demnach unmittelbar in Anlage miteinander stehen.

Identische oder ähnliche Bauteile sind mit denselben Bezugszeichen bezeichnet.

### Bezugszeichenliste

- 1: Haustechnikgerät
- 2: Speicherbehälter
- 4: Gehäuse
- 6: Dämmmaterial
- 8: Boden
- 10: Öffnung
- 12: Heizelement
- 14: Flanschverbindung
- 16: Anschlussflansch
- 18: Befestigungsflansch
- 20: Verschlusskörper
- 22: Verschlussplatte
- 24: Abdeckbereich
- 26, 26': Durchlass, Anschluss
- 28: Klemmbereich
- 30: Abdichtelement
- 32: Anlagefläche
- 34: Abstandhalter
- 36, 36': Klemmfläche
- 38, 38': Stützschenkel
- 40, 40': Dichtfläche
- 42: Kegelabschnitt
- 44, 44`: Haltelement
- 46, 46': Dichtklinge
- 48: Rohrabschnitt
- 50: Flanschteil
- 52: Durchbruch
- 54: Befestigungsmittel
- 56, 56': Anschlagfläche
- H: Hohlraum

## Patentansprüche

1. Flanschverbindung (14) für ein Haustechnikgerät (1), welches einen Speicherbehälter (2) mit einer zu verschließenden Öffnung (10) umfasst, mit
- einem mit dem Speicherbehälter (2) verbindbaren Anschlussflansch (16),
- einen mit dem Anschlussflansch (16) reversibel koppelbaren Befestigungsflansch (18), und
- einen zwischen Anschlussflansch (16) und Befestigungsflansch (18) angeordneten Verschlusskörper (20) aufweist, wobei dem Verschlusskörper (20)
ein Abdichtelement (30) für eine abdichtende Verbindung mit mindestens dem Anschlussflansch (16) zugeordnet ist,
wobei dem Verschlusskörper (20) ein Abstandhalter (34) zugeordnet ist, **dadurch gekennzeichnet, dass** der
Abstandhalter (34) zum galvanischen Entkoppeln des Verschlusskörpers (20) vom Anschlussflansch (16) oder Befestigungsflansch (18) eingerichtet ist und, dass der Verschlusskörper (20) eine erste Klemmfläche (36) als Aufnahme für das Abdichtelement (30) und eine zweite Klemmfläche (36`) als Anlagefläche für den Abstandhalter (34) aufweist, wobei vorzugsweise die erste Klemmfläche (36) dem Anschlussflansch (16) zugewandt und die zweite Klemmfläche (36`) dem Befestigungsflansch (18) zugewandt sind.

2. Haustechnikgerät (1), insbesondere Warmwasserspeicher, mit
- einem Speicherbehälter (2) zum Aufnehmen eines Fluids, und
- einer Flanschverbindung (14) zum Verschließen einer Öffnung (10) am Speicherbehälter (2), **dadurch gekennzeichnet, dass** die Flanschverbindung (14) nach Anspruch 1 ausgebildet ist.

3. Haustechnikgerät nach Anspruch 2,
**dadurch gekennzeichnet, dass** der Verschlusskörper (20) als Verschlussplatte (22) ausgebildet ist, welche auf voneinander abgewandten Seiten jeweils eine Klemmfläche (36, 36') zum Fixieren und/oder Abdichten zwischen dem Anschlussflansch (16) und dem Befestigungsflansch (18) aufweist.

4. Haustechnikgerät nach Anspruch 2,
**dadurch gekennzeichnet, dass** die Aufnahme für das Abdichtelement (30) dazu eingerichtet ist, das Abdichtelement (30) an dem als Verschlussplatte (22) ausgebildeten Verschlusskörper (20) zu fixieren.

5. Haustechnikgerät nach einem der Ansprüche 2 bis 4,
**dadurch gekennzeichnet, dass** die erste Klemmfläche (36) für das Abdichtelement (30) an zwei im Wesentlichen rechtwinklig zueinander verlaufenden Stützschenkeln (38, 38`) des Verschlusskörpers (20) angeordnet ist.

6. Haustechnikgerät nach einem der Ansprüche 2 bis 5,
**dadurch gekennzeichnet, dass** das Abdichtelement (30) einen Dichtring mit zumindest zwei im Wesentlichen keilförmig zueinander verlaufenden Dichtflächen (40, 40`) aufweist, wobei vorzugsweise das Abdichtelement (30) auf seinen Dichtflächen mindestens eine vorstehende Dichtklinge (46, 46`) aufweist,
und/oder
dass der Abstandhalter (34) ein Kunststoffring mit nichtleitenden Materialeigenschaften ist.

7. Haustechnikgerät nach einem der Ansprüche 2 bis 6,
**dadurch gekennzeichnet, dass** die dem Verschlusskörper (20) zugewandte Dichtfläche (40) zwei im Winkel zueinander verlaufende, mit den Stützschenkeln (38, 38`) korrespondierende Flächenbereiche aufweist.

8. Haustechnikgerät nach einem der Ansprüche 2 bis 7,
**dadurch gekennzeichnet, dass** die dem Anschlussflansch (16) zugewandte Dichtfläche (40`) mit den vorstehenden Dichtklingen (46, 46`) einen stufenförmigen Absatz aufweist, vorzugsweise mindestens einen zweistufigen Absatz.

9. Haustechnikgerät nach einem der Ansprüche 2 bis 8,
**dadurch gekennzeichnet, dass** der Anschlussflansch (16) und der Befestigungsflansch (18) dazu eingerichtet sind, mittels Befestigungsmitteln unmittelbar in Anlage aufeinander gezogen zu werden,
und/oder
dass der Anschlussflansch (16) einen Rohrabschnitt (48) zum Verbinden mit dem Speicherbehälter (2) aufweist.

## Claims

1. A flange connection (14) for a building services appliance (1) comprising a storage tank (2) with an opening (10) to be closed, with
- a connecting flange (16) which can be connected to the storage tank (2),
- a fixing flange (18) which can be reversibly coupled to the connecting flange (16), and
- a closing body (20) arranged between the connecting flange (16) and the fixing flange (18), wherein
a sealing element (30) for a sealing connection to at least the connecting flange (16) is assigned to the closing body (20),
wherein a spacer (34) is assigned to the closing body (20),
**characterised in that** the
spacer (34) is arranged for galvanic decoupling of the closing body (20) from the connecting flange (16) or the fixing flange (18), and **in that** the closing body (20) has a first clamping surface (36) as a receptacle for the sealing element (30) and a second clamping surface (36') as a contact surface for the spacer (34), wherein preferably the first clamping surface (36) faces the connecting flange (16) and the second clamping surface (36') faces the fixing flange (18).

2. Building services appliance (1), in particular a hot water storage tank, with
- a storage tank (2) for holding a fluid, and
- a flange connection (14) for closing an opening (10) on the storage tank (2), **characterised in that** the flange connection (14) is configured according to claim 1.

3. Building services appliance according to claim 2,
**characterised in that** the closing body (20) is configured as a closing plate (22) having a clamping surface (36, 36') on each opposing side for securing and/or sealing between the connecting flange (16) and the fixing flange (18).

4. Building services appliance according to claim 2,
**characterised in that** the receptacle for the sealing element (30) is configured to fix the sealing element (30) to the closing body (20) designed as a closing plate (22).

5. Building services appliance according to any one of claims 2 to 4,
**characterised in that** the first clamping surface (36) for the sealing element (30) is arranged on two support legs (38, 38') of the closing body (20) which extend substantially at right angles to one another.

6. Building services appliance according to any one of claims 2 to 5,
**characterised in that** the sealing element (30) has a sealing ring with at least two sealing surfaces (40, 40') extending substantially in a wedge shape relative to one another, the sealing element (30) preferably having at least one protruding sealing blade (46, 46') on its sealing surfaces,
and/or
**in that** the spacer (34) is a plastic ring with non-conductive material properties.

7. Building services appliance according to any one of claims 2 to 6, **characterised in that** the sealing surface (40) facing the closing body (20) has two surface areas which extend at an angle to one another and correspond to the support legs (38, 38').

8. Building services appliance according to any one of claims 2 to 7,
**characterised in that** the sealing surface (40') facing the connecting flange (16) with the protruding sealing blades (46, 46') has a step-shaped profile, preferably at least a two-step profile.

9. Building services appliance according to any one of claims 2 to 8,
**characterised in that** the connecting flange (16) and the fixing flange (18) are configured to be drawn directly into contact with one another by fixing means,
and/or
**in that** the connecting flange (16) has a pipe section (48) for connecting to the storage tank (2).

## Revendications

1. Raccord à bride (14) pour un appareil domestique (1) qui comprend un ballon (2) doté d'une ouverture (10) à fermer, comportant
- une bride de raccordement (16) qui peut être reliée au ballon (2),
- une bride de fixation (18) qui peut être couplée de manière réversible à la bride de raccordement (16), et
- un corps de fermeture (20) disposé entre la bride de raccordement (16) et la bride de fixation (18), corps de fermeture (20) auquel sont associés
un élément d'étanchéité (30) pour une liaison étanche avec au moins la bride de raccordement (16), et
une pièce d'écartement (34) étant associée au corps de fermeture (20),
**caractérisé en ce que**
la pièce d'écartement (34) est conçue pour la séparation galvanique du corps de fermeture (20) et de la bride de raccordement (16) ou la bride de fixation (18), et que le corps de fermeture (20) présente une première surface de serrage (36) comme logement destiné à l'élément d'étanchéité (30) et une deuxième surface de serrage (36') comme surface d'appui pour la pièce d'écartement (34), la première surface de serrage (36) étant de préférence orientée vers la bride de raccordement (16) et la deuxième surface de serrage (36') vers la bride de fixation (18).

2. Appareil domestique (1), en particulier ballon d'eau chaude, comportant
- un ballon (2) destiné à recevoir un fluide, et
- un raccord à bride (14) destiné à fermer une ouverture (10) située sur le ballon (2), **caractérisé en ce que** le raccord à bride (14) est réalisé conformément à la revendication 1.

3. Appareil domestique selon la revendication 2,
**caractérisé en ce que** le corps de fermeture (20) est réalisé sous la forme d'une plaque de fermeture (22) qui présente, sur des faces opposées, une surface de serrage (36, 36') respective destinée à la fixation de la bride de raccordement (16) et de la bride de fixation (18) et/ou à l'étanchéification entre celles-ci.

4. Appareil domestique selon la revendication 2,
**caractérisé en ce que** le logement destiné à l'élément d'étanchéité (30) est conçu pour fixer l'élément d'étanchéité (30) au corps de fermeture (20) réalisé sous la forme d'une plaque de fermeture (22).

5. Appareil domestique selon l'une des revendications 2 à 4,
**caractérisé en ce que** la première surface de serrage (36) destinée à l'élément d'étanchéité (30) est disposée sur deux branches d'appui (38, 38') du corps de fermeture (20) qui s'étendent sensiblement à angle droit l'une par rapport à l'autre.

6. Appareil domestique selon l'une des revendications 2 à 5,
**caractérisé en ce que** l'élément d'étanchéité (30) présente une bague d'étanchéité dotée d'au moins deux surfaces d'étanchéité (40, 40') qui s'étendent sensiblement en forme de coin l'une par rapport à l'autre, l'élément d'étanchéité (30) présentant de préférence, sur ses surfaces d'étanchéité, au moins une lame d'étanchéité (46, 46') faisant saillie,
et/ou
**en ce que** la pièce d'écartement (34) est une bague en matière plastique ayant des propriétés de matériau non conducteur.

7. Appareil domestique selon l'une des revendications 2 à 6,
**caractérisé en ce que** la surface d'étanchéité (40) orientée vers le corps de fermeture (20) présente deux zones de surface correspondant aux branches d'appui (38, 38') et s'étendant en formant un angle l'une par rapport à l'autre.

8. Appareil domestique selon l'une des revendications 2 à 7,
**caractérisé en ce que** la surface d'étanchéité (40') orientée vers la bride de raccordement (16) et dotée des lames d'étanchéité (46, 46') faisant saillie présente un talon en forme de gradin, de préférence au moins un talon à deux gradins.

9. Appareil domestique selon l'une des revendications 2 à 8,
**caractérisé en ce que** la bride de raccordement (16) et la bride de fixation (18) sont conçues pour être serrées directement en appui l'une contre l'autre par des moyens de fixation, et/ou
**en ce que** la bride de raccordement (16) présente une partie tubulaire (48) destinée à être reliée au ballon (2).
